# EUROPÄISCHE PATENTANMELDUNG

(11) **EP 0 280 042 A1**
(43) Veröffentlichungstag der Anmeldung: **31.08.1988**
(21) Anmeldenummer: 88100981.5
(22) Anmeldetag: 23.01.1988
(51) Int. Cl.: A42B 3/00

(54) **Schutzhelm für Sportler, insbesondere Rad-, Wasser- oder Skisportler**

(30) Priorität: 24.02.1987 DE 8702777 U
(71) Anmelder: Römer GmbH, D-7910 Neu-Ulm (DE)
(72) Erfinder: Raffler, Dieter, D-7900 Ulm/Donau (DE)
(74) Vertreter: Fay, Hermann, Dipl.-Phys. Dr.

(57) **Zusammenfassung**

Der Schutzhelm besitzt eine mehrteilige Helmschale aus zwei sich beidseits der scheitelebene (5-5) des Helm gegenüberliegenden Seitenteilen (1) und einem die Seitenteile (1) längs des Scheitels (5ʹ) überwölbenden Mittelteil (2). Dazwischen sind jeweils freie Fugen (6) vorgesehen, die die Wölbung ändernde Verformungen des elastisch in der Scheitelebene (5-5) biegbaren Mittelteils (2) ermöglichen. Die Seitenteile (1) und das Mittelteil (2) sind miteinander durch ein Zugmittel verbunden, das ringartig in einer zur Scheitelebene (5-5) etwa senkrechten, durch die beiden Endbereiche (2.1, 2.2) des Mittelteils (2) und durch beide Seitenteile (1) gehenden Querebene (8-8) verläuft und bezüglich seines Ringumfangs ein- und fesstellbar ist.

## Beschreibung

Die Erfindung betrifft einen Schutzhelm für Sportler, insbesondere Rad-, Wasser- oder Skisportler.

Derartige Schutzhelme sind in verschiedenen Ausführungsformen bekannt und bestehen aus einer schlagfesten äußeren Helmschale, die innenseitig mit einer schlag- und stoßabsorbierenden Mantelung, beispielsweise einem im wesentlichen bleibend verformbaren Kunststoff-Schaumstoff, ausgestattet ist. Derartige Schutzhelme sind der jeweiligen Kopfform und -größe möglichst genau angepaßt, da sie nur dann die gewünschte Schutzfunktion voll erfüllen können. Das hat zur Folge, daß die Schutzhelme in zahlreichen unterschiedlichen Größen hergestellt und auf Lager gehalten werden müssen. Eine Umstellung vorhandener Helme auf eine andere Kopfgröße ist nicht möglich.

Der Erfindung liegt die Aufgabe zugrunde, einen Schutzhelm der eingangs genannten Art derart auszu bilden, daß er sich verschiedenen Kopfgrößen in einfacher und leichter Weise anpassen läßt, so daß auch ein und derselbe Helm nach nur wenigen Änderungshandgriffen von Personen unterschiedlicher Kopfgröße getragen werden können und die Herstellung und Bevorratung solcher Helme in verschiedenen Helmgrößen entbehrlich wird.

Ein diese Aufgabe lösender Schutzhelm ist nach der Erfindung gekennzeichnet durch eine mehrteilige Helmschale aus zwei sich beidseits der Scheitelebene des Helms gegenüber liegenden Seitenteilen und einem die Seitenteile längs des Scheitels überwölbenden Mittelteil, zwischen dem und den Seitenteilen jeweils freie Fugen vorgesehen sind, welche die Wölbung ändernde Verformungen des elastisch in der Scheitelebene biegbaren Mittelteils ermöglichen, wobei die Seitenteile und das Mittelteil miteinander durch ein Zugmittel verbunden sind, das ringartig in einer zur Scheitelebene etwa senkrechten, durch die beiden Endbereiche des Mittelteils und durch beide Seitenteile gehenden Querebene verläuft und bezüglich seines Ringumfangs ein- und feststellbar ist.

Der durch die Erfindung erreichte Fortschritt besteht im wesentlichen darin, daß das Mittelteil des erfindungsgemäßen Schutzhelms mit seinen beiden Endbereichen parallel zur Scheitelebene elastisch mehr oder weniger zusammengedrückt und dadurch der Kopf größe des Helmträgers angepaßt werden kann. Diese Verstellung der Helmgröße erfolgt mit Hilfe des Zugmittels, das zugleich alle Helmschalenteile miteinander verbindet und je nach Wunsch bezüglich seines Ringumfangs ver- und einstellbar ist. Wird das Zugmittel bezüglich seines Ringumfangs zusammengezogen, verkleinert sich die Helmweite, weil sich die Endbereiche des Mittelteils einander nähern, wird es dagegen im Ringumfang nachgelassen, federn die Endbereiche des Mittelteils wieder elastisch auf, so daß sich die Helmweite vergrößert. Da das Zugmittel auch die Seitenteile hält, werden diese unter der Spannung des Zugmittels ebenfalls gegen den Kopf des Trägers gedrückt, so daß sich mit der richtigen Größeneinstellung des Mittelteils auch gleichzeitig die passende Anlage der Seitenteild am Kopf ergibt.

In bevorzugter Ausführungsform ist das Zugmittel ein Band, das in dazu vorgesehenen Aufnahmen des Mittelteils und der Seitenteils geführt ist, wobei das Band eine die Bandenden einstellbar verbindende Schnalle aufweist. Zweckmäßig ist die Schnalle außenseitig auf der Helmschale in deren hinterem Endbereich angeordnet und dadurch auch bei aufgesetztem Helm ohne weiteres zugänglich, wenn eine Nachstellung des Bandes gewünscht werden sollte.

In der Regel verläuft das Band möglichst auf der Innenseite des Mittelteils und der Seitenteile, wobei zu mindest ein Teil der Aufnahmen für das Band von schlitzförmigen Aussparungen in den Helmschalenteil gebildet ist, durch die hindurch das Band zwischen der Innenseite und der Außenseite der Helmschalenteile verlaufen und von der einen auf die andere Seite wechseln kann. Insbesondere kann ein Teil der Aufnahmen für das Band von einwürts aus der Wand der Helmschalenteils gekröpften Stegen bestehen, an deren Stelle die Wand der helmschalenteile mit Fenstern versehen ist, so daß insbesondere bei aus Kunststoff bestehenden Helmschalenteilen die Stege unmittelbar aus dem Material der Schalenwand geformt sein können. Handelt es sich im übrigen um Helmschalenteile aus einer äußeren schlagfesten Wand und einer innenseitigen stoßabsorbierenden Mantelung, wie es in der Regel der Fall ist,so verläuft das Zugmittel zweckmäßig zumindest abschnittsweise zwischen der Wand und der Mantelung.

In bevorzugter Ausführungsform der Erfindung trennen die Fugen das Mittelteil und die Seitenteile jeweils über die gesamte Länge des Mittelteils voneinander, so daß das Mittelteil und die Seitenteile nur durch das Zugmittel zusammenhängen.

Das Mittelteil kann mit entlang der Scheitellinie verlaufenden, wulstartig ausgeformten Rippen und zwischen den Rippen mit Fenstern versehen sein. Durch derartige Formebungen des Mittelteils ist es in einfacher Weise möglich, seine elastiche Steifigkeit gegenüber die Helmgröße verändernden Biegungen nach Wunsch einzustellen und so in der Wahl der Wanddicke und des Wandwerkstoffs weitgehend frei zu bleiben. Zur Unterbringung des Zugmittels kann das Mittelteil im hinteren Endbereich eine zwischen dem Schalenrand und dem Ende der zuletzt erwähnten Fenster verlaufende Querrille aufweisen, in der vertieft das Band und die Schnalle liegen.

Die Seitenteile können bezüglich ihrer übrigen Konfiguration weitgehend beliebig und den jeweiligen Schutzzwecken des Helms entsprechend ausgebildet sein. Eine in dieser Hinsicht sehr vorteilhafte Ausführungsform ist dadurch gekennzeichnet, daß die Seitenteile abwärts über die Enden des Mittelteils herabreichen, mit offenen Aussparaungen für die Ohren versehen sind und im Bereich ihres unteren Endes den Anschluß eines Kinnriemens tragen.

Im folgenden wird die Erfindung an in der Zeichnung dargestellten Ausführungsformen näher erläutert; es zeigen:
Fig. 1 einen Helm nach der Erfindung in einer Seitenansicht,
Fig. 2 eine Ansicht des Schutzhelms nach Fig. 1 von rückwärts,
Fig. 3 eine andere Ausführungsform des erfindungsgemäßen Schutzhelms in einer der Fig. 1 entsprechenden Seitenansicht.

Die in der Zeichnung dargestellten Schutzhelme sind für Radsportler bestimmt und besitzen eine dreiteilige Helmschale, bestehend aus zwei sich beidseits der Scheitelebene 5-5 des Helms gegenüber liegenden Seitenteilen 1 und einem die Seitenteile 1 längs des Scheitels 5ʹ überwölbenden Mittelteil 2. Zwischen dem Mittelteil 2 und den Seitenteilen 1 sind jeweils freie Fugen 6 vorgesehen, die das Mittelteil 2 und die Seitenteile 1 über die gesamte Länge des Mittelteils 1 voneinander trennen und es dadurch ermöglichen, das in der Scheitelebene 5 elastisch biegbare Mittelteil 2 im Sinne einer Änderung seiner Wölbung in der Scheitelebene 5 zu verformen. Das bedeutet in den Fig. 1 und 3 elastische Verformungen des Mittelteils 2 derart, daß sich seine beiden Endbereiche 2.1, 2.2 in Richtung der dort jeweils eingetragenen Doppelpfeile 7 einander nähern oder voneinander entfernen, wobei im ersten Fall sich die Helmgröße verringert, im zweiten Fall vergrößert. Die Seitenteile 1 und das Mittelteil 2 sind miteinander durch ein Band 3 verbunden, das ringartig in einer zur Scheitelebene 5 etwa senkrechten Querebene 8-8 verläuft, welche durch die beiden Endbereiche 2.1, 2.2 des Mittelteils 2 und durch die beiden Seitenteile 1 geht. Das Band 3 ist bezüglich seines Ringumfangs einstellbar und im jeweils gewünschten Ringumfang feststellbar. Es ist in nicht überall in der Zeichnung dargestellten, bzw. erkennbaren Aufnahmen 9 am Mittelteil 2 und an den Seitenteilen 1 geführt. Die Enden des Bandes 3 sind durch eine Schnalle 4 verbunden, sie eine Verstellung des Bandes 3 ermöglicht. Die Schnalle 4 ist außenseitig auf dem Mittelteil 2 der Helmschale in deren hinterem Endbereich 2.2 angeordnet.

Das Band 3 verläuft im wesentlichen auf der Innenseite des Mittelteils 2 und der Seitenteile 1. Zumindest ein Teil der Aufnahmen 9 für das Band 3 sind von schlitzförmigen Aussparungen 9.1 in den Helmschalenteilen 1, 2 gebildet, durch die hindurch das Band 3 zwischen der Innenseite und der Außenseite der Helmschalenteile verläuft, wie es die Zeichnung lediglich am hinteren Endbereich 2.2 des Mittelteils 2 erkennen läßt. Ein Teil der Aufnahmen 9 kann auch von einwärts aus der Wand der Helmschalenteile gekröpften Stegen 9.2 bestehen, an deren Stelle die Wand der Helmschalenteile mit fenstern 10 versehen ist, wie dies in der Zeichnung am Beispiel der Helmseitenteile 1 gezeigt ist. Im übrigen verläuft das Band 3 zumeist zwischen der äußeren schlagfesten Wand der Helmschalenteile und einer innenseitigen stoßabsorbierenden Mantelung 11 aus beispielsweise Schaumkunstoff.

Das Mittelteil 2 ist mit entland der Scheitellinie 5ʹ verlaufenden, wulstartig ausgeformten Rippen 12 und zwischen den Rippen mit Fenstern 13 versehen. Im hinteren Endbereich 2.2 besitzt das Mittelteil 2 eine zwischen dem Schalenrand und dem Ende der Fenster 13 verlaufende Querrille 14, in der vertieft das Band 3 und die Schnalle 4 liegen.

Im Ausführungsbeispiel nach den Fig. 1 und 2 reichen die Seitenteile 1 abwärts weit über die Enden 2.1, 2.2 des Mittelteils 2 herab. Sie sind mit Aussparungen 15 für die Ohren des Helmträgers versehen und im unteren Ende an einen Kinnriemen 16 angeschlossen. Soll ein solcher Kinnriemen 16 als Gabelriemen ausgebildet sein, wie dies im Fall der Fig. 3 gezeigt ist, ist das eine Ende 16.1 des Gabelriemens am Seitenteil 1,das andere 16.2 am rückwärtigen Ende des Mittelteils 2 befestigt.

Die Anpassung des Schutzhelms an die Kopfgröße des Helmträgers erfolgt mit Hilfe des Bandes 3. Wird das Band 3 in der Schnalle 4 zusammengezogen, verkleinert sich die Helmweite, wird es in der Schnalle nachgelassen, vergrößert sich die Helmweite, weil das Mittelteil 2 mit seinen Endbereichen 2.1, 2.2 entsprechend weit zusammengezogen wird, bzw. elastisch auffedert.

## Patentansprüche

1. Schutzhelm für Sportler, insbesondere Rad-, Wasser- oder Skisportler, gekennzeichnet durch eine mehrteilige Helmschale aus zwei sich beidseits der Scheitelebene (5-5) des Helms gegenüber liegenden Seitenteilen (1) und einem die Seitenteils (1) längs des Scheitels (5ʹ) überwölbenden Mittelteil (2), zwischen dem und den Seit enteilen jeweils freie Fugen (6) vorgesehen sind, die die Wölbung ändernde Verformungen des elastisch in der Scheitelebene (5-5) biegbaren Mittelteils (2) ermöglichen wobei die Seitenteile (1) und das Mittelteil (2) miteinander durch ein Zugmittel verbunden sind, das ringartig in einer zur Scheitelebene (5-5) etwa senkrechten, durch die beiden Endbereiche (2.1, 2.2) des Mittelteils (2) und durch beide Seitenteils (1) gehenden Querebene (8-8) verläuft und bezüglich seines Ringumfangs ein- und feststellbar ist.

2. Schutzhelm nach Anspruch 1, dadurch gekennzeichnet, daß das Zugmittel ein Band (3) ist, das in dazu vorgesehenen Aufnahmen (9) des Mittelteils (2) und der Seitenteils (1) geführt ist, und daß das Band (3) eine die Bandenden einstellbar verbindende Schnalle (4) aufweist.

3. Schutzhelm nach Anspruch 2, dadurch gekennzeichnet, daß die Schnalle (4) außenseitig auf der Helmschale in deren hinterem Endbereich (2.2) angeordnet ist.

4. Schutzhelm nach Anspruch 2 oder 3, dadurch gekennzeichnet, daß das Band (3) möglichst auf der Innenseite des Mittelteils (2) und der Seitenteile (1) verläuft und daß zumindest ein Teil der Aufnahmen (9) von schlitzförmigen Aussparungen (9.1) in den Helmschalenteilen (1, 2) gebildet ist, durch die hindurch das Band (3) zwischen der Innenseite und der Außenseite der Helmschalenteile (1, 2) verläuft.

5. Schutzhelm nach einem Ansprüche 2 bis 4, dadurch gekennzeichnet, daß ein Teil der Aufnahmen (9) von einwärts aus der Wand der Helmschalenteile (1, 2) gekröpften Stegen (9.2) bestehen, an deren Stelle die Wand der Helmschalenteile (1, 2) mit Fenstern (10) versehen ist.

6. Schutzhelm nach einem der Ansprüche 1 bis 5, dadurch gekennzeichnet, daß bei Helmschalenteilen (1, 2) aus einer äußeren schlagfesten Wand und einer innenseitigen stoßabsorbierenden Mantelung (11) das Zugmittel zumindest abschnitsweise zwischen der Wand und der Mantelung verläuft.

7. Schutzhelm nach einem der Ansprüche 1 bis 6, dadurch gekennzeichnet, daß die Fugen (6) das Mittelteil (2) und die Seitenteile (1) jeweils über die gesamte Länge des Mittelsteils (2) voneinander trennen.

8. Schutzhelm nach einem der Ansprüche 1 bis 7, dadurch gekennzeichnet, daß das Mittelteil (2) mit entlang der Scheitellinie (5ʹ) verlaufenden, wulstartig ausgeformten Rippen (12) und zwischen den Rippen mit Fenstern (13) versehen ist.

9. Schutzhelm nach Anspruch 8 in Verbindung mit Anspruch 3, dadurch gekennzeichnet, daß das Mittelteil (2) im hinteren Endbereich (2.2) eine zwischen dem Schalenrand und dem Ende der Fenster (13) verlaufende Querrille (14) aufweist, in der das Band (3) und die Schnalle (4) liegen.

10. Schutzhelm nach einem der Ansprüche 1 bis 9, dadurch gekennzeichnet, daß die Seitenteile (1) abwärts über die Enden (2.1, 2.2) des Mittelteils (2) herabreichen, mit Ohrenaussparungen (15) versehen sind und im Bereich ihres unteren Endes den Anschluß eines Kinnriemens (16) aufweisen.
